# EUROPÄISCHE PATENTANMELDUNG

(11) **EP 1 106 285 A1**
(43) Veröffentlichungstag der Anmeldung: **13.06.2001**
(21) Anmeldenummer: 00121171.3
(22) Anmeldetag: 29.09.2000
(51) Int. Cl.: B22D 41/18

(54) **Befestigungssystem für eine Stopfenstange**

(30) Priorität: 11.12.1999 DE 29921842 U
(71) Anmelder: TYK Europe GmbH, 47229 Duisburg (DE)
(72) Erfinder: Falk, Wolfgang, 47443 Moers (DE)
(74) Vertreter: Stenger, Watzke & Ring Patentanwälte

(57) **Zusammenfassung**

Befestigungssystem zur Befestigung einer Stopfenstange (1) an einem aus feuerfester Keramik ausgebildeten Körper (14) zum Verschließen einer Öffnung eines metallurgischen Gefäßes zur Aufnahme von Schmelzen in der Flüssigphase, insbesondere zum Stranggießen von flüssigen Metallen, wobei die Stopfenstange (1) in dem Körper (14) mittels eine Bajonettverschlusses (15) befestigbar ist.

## Beschreibung

Die Erfindung betrifft ein Befestigungssystem zur Befestigung einer Stopfenstange an einem aus feuerfester Keramik ausgebildeten Körper zum Verschließen einer Öffnung eines metallurgischen Gefäßes zur Aufnahme von Schmelzen in der Flüssigphase, insbesondere zum Stranggießen von flüssigen Metallen.

Metallurgische Gefäße zum Vergießen von flüssigen Schmelzen in eine Gießform weisen eine durch einen aus feuerfester Keramik ausgebildeten Körper verschließbare Öffnung für den Austritt flüssiger Schmelze auf. Die Flußrate der flüssigen Schmelze durch die Öffnung des Gefäßes ist dabei durch Betätigung einer an dem feuerfesten Körper befestigten Stopfenstange regulierbar.

Zur Befestigung einer Stopfenstange an einem feuerfesten Körper sind zahlreiche Befestigungssysteme bekannt, beispielsweise aus der DE 43 24 768, wobei in dem feuerfesten Körper zur auswechselbaren Befestigung einer Stopfenstange üblicherweise ein ein Gewinde aufweisendes Pressteil eingesetzt ist, welches ein Verschrauben des aus feuerfester Keramik ausgebildeten Körpers mit der Stopfenstange ermöglicht. Die zur Befestigung der Stopfenstange an einem Feuerfestkörper bisher vorgesehenen Befestigungssysteme sind aufgrund der unterschiedlichen thermischen und abrasiven Belastungen, die in der Anwendung auf die Stopfenstange, den feuerfesten Körper und deren Einzelteile zur Befestigung miteinander und Abdichtung gegeneinander einwirken, unzureichend, insbesondere derart, daß eine einfache, kostengünstige und sichere Befestigung der Stopfenstange an einem aus feuerfester Keramik ausgebildeten Körper, die ein schnelles Austauschen der Stopfenstange bzw. des Feuerfestkörpers und gleichzeitig eine sichere Abdichtung von Stopfenstange und feuerfestem Körper gegeneinander ermöglicht, nicht gegeben ist.

Der Erfindung liegt in Anbetracht dieses Standes der Technik die **Aufgabe** zugrunde, ein Befestigungssystem der eingangs genannten Art bereitzustellen, welches eine einfache, kostengünstige und sichere Befestigung der Stopfenstange an einem feuerfesten Körper sowie ein Abdichten der Stopfenstange gegenüber dem feuerfesten Körper mit hoher Standzeit auch bei hohen Temperaturen ermöglicht, insbesondere derart, daß ein schnelles Austauschen von Stopfenstange bzw. Feuerfestkörper gegeben ist.

Die Aufgabe wird erfindungsgemäß dadurch **gelöst**, daß die Stopfenstange in dem Körper mittels eines Bajonettverschlusses befestigbar ist.

Die Verwendung eines Bajonettverschlusses zur Befestigung der Stopfenstange an dem aus feuerfester Keramik ausgebildeten Körper erlaubt eine schnell herstell- und lösbare mechanische Verbindung von Stopfenstange und Feuerfestkörper. Dabei werden Stopfenstange und Feuerfestkörper durch Ineinanderstecken und gegenseitiges Verdrehen miteinander verbunden.

In einer vorteilhaften Ausgestaltung der Erfindung weist die Stopfenstange eine Bajonettnut und der aus feuerfester Keramik ausgebildete Körper ein in einer Ausnehmung des Körpers verpreßtes Preßteil auf, welches wenigstens einen radial verlaufenden Stift zum Eingreifen in die Bajonettnut umfaßt.

In einer weiteren vorteilhaften Ausgestaltung der Erfindung ist das Preßteil ein aus Metall gefertigtes Rohrstück, dessen innerer und äußerer Mantel von dem wenigstens einen Stift radial durchragt ist.

Vorteilhafterweise weist der Körper eine Ausnehmung zur Aufnahme eines verformbaren Dichtungselementes und einer Hülse auf, wobei zum Abdichten der Stopfenstange gegenüber dem Körper das Dichtungselement mit der Hülse über die Stopfenstange in der Ausnehmung des Körpers nach Art einer Stopfbuchsendichtung zusammenpreßbar ist.

Dichtungselement und Hülse erzeugen so eine optimale Dichtwirkung, insbesondere da diese in der Ausnehmung des feuerfesten Körpers sowie der Stopfenstange anliegen. Dabei werden das Dichtungselement und die Hülse durch den aus feuerfester Keramik ausgebildeten Körper vor einer direkten Berührung durch flüssige Schmelze geschützt, so daß das Befestigungssystem auch bei hohen Temperaturen hohe Standzeiten aufweist.

In einer vorteilhaften Ausgestaltung der Erfindung weist die Stopfenstange zumindest in einem sich an die Ausnehmung des feuerfesten Körpers anschließenden Bereich ein Außengewinde auf, so daß das Dichtungselement über die Hülse mit einer an der Stopfenstange anordbaren Mutter in der Ausnehmung des Körpers zusammenpreßbar ist. Vorteilhafterweise ist das erfindungsgemäße Befestigungssystem dabei durch Verstellen der Mutter nachspannbar. Dabei ist die Stopfenstange mit dem feuerfesten Körper verbunden, vorteilhafterweise lösbar verbunden, wobei die Stopfenstange an dem feuerfesten Körper befestigt ist, vorteilhafterweise in einem sich an die Ausnehmung im feuerfesten Körper anschließenden Bereich, beispielsweise mit diesem verschraubt oder sonstwie an diesem befestigt ist.

Zum Abdichten der Stopfenstange gegenüber dem aus feuerfester Keramik ausgebildeten Körper wird das Dichtungselement und daran anliegend die Hülse in die Ausnehmung des Körpers eingesetzt und durch Verschrauben der Mutter auf der Stopfenstange des Dichtungselements über die Hülse in der Ausnehmung zusammengepreßt. Dabei wird über die Hülse auf das Dichtungselement eine axial wirkende Druckkraft ausgeübt, die die Dichtwirkung steigert. Durch die verstellbare Mutter auf der Stopfenstange läßt sich so das Befestigungssystem nachspannen und somit an unterschiedliche Dichtigkeitsanforderungen anpassen. Gewindegänge an dem Dichtungselement, an der Hülse oder an dem feuerfesten Körper entfallen, so daß Beschädigungen, insbesondere des Dichtungselementes, bei der Montage vermieden werden.

Vorteilhafterweise sind das Dichtungselement und die Hülse einteilig ausgebildet, so daß die Anzahl der zu verwendenden Bauteile und damit die Kosten für Herstellung und Montage reduziert werden.

Vorteilhafterweise ist das Dichtungselement ein Dichtungsring, welcher vorzugsweise aus Graphit besteht, so daß das Dichtungselement durch Einwirken einer entsprechenden Kraft leichter verformt und eine besonders effektive Dichtwirkung erzielt werden kann. Darüber hinaus kann so bei Austausch des Dichtungssystems oder bei Austausch der Stopfenstange das Dichtungselement leichter entfernt werden, so daß Stand und Bearbeitungszeiten weiter reduziert werden.

In einer besonders vorteilhaften Ausgestaltung der Erfindung ist die Ausnehmung in dem aus feuerfester Keramik ausgebildeten Körper konisch zulaufend ausgebildet und der Dichtungsring weist eine entsprechend korrespondierend ausgebildete Außenkontur auf, so daß dieser weitestgehend paßgenau in die Ausnehmung einsetzbar ist. Die konische Ausformung des so ausgebildeten Dichtungssitzes bildet zusammen mit einem entsprechend geformten Dichtungselement eine lange Dichtungsstrecke aus, und verhindert damit Leckstellen im Bereich der Dichtung.

In einer weiteren vorteilhaften Ausgestaltung der Erfindung ist das Dichtungselement über die Hülse in der Ausnehmung verpreßt. Vorteilhafterweise weist die Hülse eine dem Dichtungselement angepaßte Anlagefläche auf, die eine gleichmäßig hohe, axial auf das Dichtungselement wirkende Krafteinleitung ermöglicht.

Vorteilhafterweise weist der Dichtungsring einen trapezförmigen Querschnitt auf, so daß der Dichtungsring weitestgehend paßgenau in die konisch zulaufende Ausnehmung des aus feuerfester Keramik ausgebildeten Körpers als auch an die Anlagefläche der Hülse paßt und so die Dichtwirkung des erfindungsgemäßen Dichtungssystems weiter erhöht. Vorteilhafterweise ist die Hülse konisch zulaufend ausgebildet, so daß sich die Hülse bei Krafteinleitung in der Ausnehmung verpreßt.

Weitere Einzelheiten, Merkmale und Vorteile der Erfindung werden nachfolgend anhand des in den Figuren dargestellten Ausführungsbeispiels näher erläutert. Dabei zeigen:
- Fig. 1: das erfindungsgemäße Befestigungssystem in einer teilweise geschnittenen Ansicht;
- Fig. 2: eine Stopfenstange gemäß Fig. 1 in einer teilweise geschnittenen Ansicht;
- Fig. 3: eine geschnittene Ansicht gemäß Fig. 2;
- Fig. 4: ein Stopfenstangenbefestigungselement gemäß Fig. 1 in einer teilweise geschnittenen Ansicht;
- Fig. 5: eine weitere teilweise geschnittene Ansicht des Befestigungselements gemäß Fig. 4
- Fig. 6: eine Ansicht eines Details eines Befestigungselementes gemäß den Fign. 4 und 5;
- Fig. 7: eine geschnittene Ansicht einer Hülse des erfindungsgemäßen Dichtungssystems gemäß Fig. 1;
- Fig. 8: eine geschnittene Ansicht eines Dichtungselementes des erfindungsgemäßen Dichtungssystems gemäß Fig. 1 und
- Fig. 9: ein weiteres Detail gemäß Fig. 1 in einer geschnittenen Ansicht.

Die in den Fign. 1, 2 und 3 gezeigte begasbare Stopfenstange 1 ist vorliegend in einem aus feuerfester Keramik ausgebildeten Körper 14 mit einem Bajonettverschluß 15 befestigt. Dazu ist in dem Körper 14 aus feuerfester Keramik in einer Ausnehmung ein aus einem Rohrstück aus Metall verpreßtes Preßteil 2 angeordnet, welches mit zwei einander gegenüberliegenden Stiften 3 versehen ist, welche den inneren und äußeren Mantel des Rohrs 2 durchragend an diesem durch Verschweißen befestigt sind, wie anhand der Fign. 4 und 5 im Detail zu erkennen. Das äußere Ende der den äußeren Mantel des Rohrs 2 durchragenden Stifte 3 dient zur Verankerung des Rohrs 2 innerhalb des Körpers 14. Die den inneren Mantel des Rohrs 2 durchragenden Enden der Stifte 3 bilden zusammen mit der in den Fign. 2 und 3 dargestellten Bajonettnut 16 an der Stopfenstange 1 den Bajonettverschluß zur Befestigung der Stopfenstange in dem Körper aus feuerfester Keramik aus. Das rohrförmig ausgebildete Preßteil 2 ist mit einem aus Kunststoff gefertigten Ring 12 gegenüber dem Körper 14 abgedichtet und in dem Körper 14 gelagert.

Die Stopfenstange 1 ist über weite Bereiche mit einem Außengewinde 13 versehen, an dessen Gewindeauslauf sich unmittelbar eine seitens der Stopfenstange 1 ausgebildete Bajonettnut des Bajonettverschlusses zur Befestigung der Stopfenstange 1 in dem Körper 14 anschließt. Mit dem Bajonettverschluß 15 kann die Stopfenstange 1 nach Art eines Schnellverschlusses überaus einfach und schnell an dem Körper 14 befestigt bzw. von diesem gelöst werden.

Zum Abdichten der Stopfenstange 1 gegenüber dem Körper 14 weist das Befestigungssystem einen aus Graphit ausgebildeten, einen trapezförmigen Querschnitt aufweisenden Dichtungsring 4 auf, wie in den Fign. 1 und 8 dargestellt, an welchen sich eine in Richtung des Dichtungsrings 4 konisch zulaufend ausgebildete Hülse 5, vorliegend ein nahtloses Präzisionsrohr, anschließt, wie in den Fign. 1 und 7 dargestellt. Zum Abdichten der Stopfenstange 1 gegenüber dem Körper 14 sind der Dichtungsring 4 und die anliegende Hülse 5 in einer entsprechend ausgebildeten, konisch zulaufenden Ausnehmung in den Körper 14 einsetzbar. Durch eine auf dem Gewinde 13 an der Stopfenstange 1 angeordnete Mutter 7 ist über eine Scheibe 6 und die Hülse 5 der Dichtungsring 4 in der Ausnehmung des Körpers 14 nach Art einer Stopfbuchsendichtung zusammpreßbar, wobei das so ausgebildete Befestigungssystem über die Mutter 7 nachspannbar ist, insbesondere mit einem exakten Anzugsmoment, beispielsweise in einem Bereich von 75 bis 90 Nm. Der Dichtungsring 4 weist dabei eine Außenkontur auf, die in die konisch zulaufende Ausnehmung weitestgehend paßgenau einsetzbar ist. Darüber hinaus ist die Hülse 5 in dem an den Dichtungsring 4 angrenzenden Bereich leicht konisch zulaufend ausgebildet und stellt eine Auflagefläche für den Dichtungsring 4 bereit, der bei Anziehen der Mutter 7 eine gleichmäßig hohe, axial auf den Dichtungsring 4 wirkende Krafteinleitung zum Abdichten der Stopfenstange 1 gegenüber dem Körper 14 ermöglicht.

Die Stopfenstange 1 weist zwei Kugelscheiben 9 und Kegelpfannen 10 auf, welche mittels einer Mutter 8 auf dem Gewinde 13 an der Stopfenstange in verschiedenen Positionen anordbar sind und beispielsweise zur Befestigung der Stopfenstange an einer Betätigungseinrichtung dienen. Weiter zeigt Fig. 1, daß die begasbare Stopfenstange 1 an dem dem Körper 14 gegenüberliegenden Ende einen Einschraubwinkel 11 aufweist, über welchen die eine durchgehende Bohrung aufweisende Stopfenstange 1 mit einem Prozeßmedium, beispielsweise Sauerstoff oder dergleichen, versorgbar ist. Durch die auf dem Gewinde 13 an der Stopfenstange angeordnete Mutter 7 wirkt über die Scheibe 6 und die Hülse 5 eine axiale Kraft auf den Dichtungsring 4 in Richtung des Dichtungssitzes. Der Dichtungsring 4 weist eine entsprechend der konisch zulaufenden Ausnehmung in dem Körper 14 korrespondierend ausgebildete Außenkontur auf, ist aus Graphit gebildet und verformt sich durch die durch Verdrehen der Mutter 7 einstellbare Krafteinwirkung. Damit wird eine besonders hochwertige Dichtwirkung erzielt. Die Hülse 6 weist in Richtung des Dichtungssitzes eine konische Anfasung auf, die ein Verkanten beim Einsetzen bzw. beim Entnehmen des Dichtungssystems vermeidet. Durch Anziehen der Mutter 7 ist die Kraft, mit der der Dichtungsring 4 in den Dichtungssitz gedrückt wird, einstellbar.

Durch entspannen der Mutter 7 wird das Befestigungssystem gelöst. Die Scheibe 6, die Hülse 5 und der Dichtungsring 4 werden mit der Stopfenstange 1 aus der Ausnehmung des Körpers 14 entfernt. Dabei wird der Bajonettverschluß zur Befestigung bzw. zum Lösen der Stopfenstange 1 an bzw. von dem Körper 14 durch Drehen der Stopfenstange 1 um ihre Längsachse geöffnet bzw. geschlossen.

### Bezugszeichenliste

- 1: Stopfenstange
- 2: Preßteil
- 3: Stift
- 4: Dichtungsring
- 5: Hülse
- 6: Scheibe
- 7: Mutter
- 8: Mutter
- 9: Kugelscheibe
- 10: Kegelpfanne
- 11: Einschraubwinkel
- 12: Ring
- 13: Gewinde
- 14: Feuerfestkörper
- 15: Bajonettverschluß
- 16: Bajonettnut

## Patentansprüche

1. Befestigungssystem zur Befestigung einer Stopfenstange (1) an einem aus feuerfester Keramik ausgebildeten Körper (14) zum Verschließen einer Öffnung eines metallurgischen Gefäßes zur Aufnahme von Schmelzen in der Flüssigphase, insbesondere zum Stranggießen von flüssigen Metallen, dadurch gekennzeichnet, daß die Stopfenstange (1) in dem Körper (14) mittels eines Bajonettverschlusses (15) befestigbar ist.

2. Befestigungssystem nach Anspruch 1, dadurch gekennzeichnet, daß die Stopfenstange (1) eine Bajonettnut (16) und der Körper (14) in einer Ausnehmung wenigstens einen radial verlaufenden Stift für einen Eingriff in die Bajonettnut (16) der Stopfenstange (1) aufweist.

3. Befestigungssystem nach Anspruch 1 oder Anspruch 2, dadurch gekennzeichnet, daß in dem Körper (14) in einer Ausnehmung ein zylindrisches Preßteil angeordnet ist, welches wenigstens einen radial verlaufenden Stift (3) zum Eingriff in die Bajonettnut (16) der Stopfenstange (1) aufweist.

4. Befestigungssystem nach Anspruch 3, dadurch gekennzeichnet, daß das Preßteil aus einem metallischen Rohrstück ausgebildet ist und der wenigstens eine Stift den inneren und äußeren Mantel des Rohrstücks (2) radial durchragt.

5. Befestigungssystem nach einem der Ansprüche 1 bis 4, dadurch gekennzeichnet, daß der Körper (14) eine Ausnehmung zur Aufnahme eines verformbaren Dichtungselementes (4) und einer Hülse (5) aufweist, wobei zum Abdichten der Stopfenstange (1) gegenüber dem Körper (14) das Dichtungselement (4) der Hülse (5) über die Stopfenstange (1) in der Aufnahme des Körpers (14) nach Art einer Stopfenbuchsendichtung zusammenpreßbar ist.

6. Befestigungssystem nach Anspruch 5, dadurch gekennzeichnet, daß die Stopfenstange (1) zumindest teilweise ein Gewinde (13) aufweist, mittels welchem über eine an dem Gewinde (13) angeordnete Mutter (7) das Dichtungselement in dem Körper (14) verpreßbar ist.

7. Befestigungssystem nach Anspruch 5 oder Anspruch 6, dadurch gekennzeichnet, daß die Abdichtung nachspannbar ist.

8. Befestigungssystem nach einem der Ansprüche 5 bis 7, dadurch gekennzeichnet, daß das Dichtungselement (4) einteilig ausgebildet ist.

9. Befestigungssystem nach einem der Ansprüche 5 bis 8, dadurch gekennzeichnet, daß das Dichtungselement (4) aus Graphit besteht.

10. Befestigungssystem nach einem der Ansprüche 5 bis 9, dadurch gekennzeichnet, daß das Dichtungselement ein Dichtungsring (4) ist.

11. Befestigungssystem nach Anspruch 10, dadurch gekennzeichnet, daß der Dichtungsring (4) einen trapezförmigen Querschnitt aufweist.

12. Befestigungssystem nach einem der Ansprüche 5 bis 11, dadurch gekennzeichnet, daß die Ausnehmung in dem Körper (14) konisch zulaufend ausgebildet ist.

13. Befestigungssystem nach einem der Ansprüche 5 bis 12, dadurch gekennzeichnet, daß die Hülse (5) eine Anlagefläche für den Dichtungsring (4) ausbildet.

14. Befestigungssystem nach einem der Ansprüche 5 bis 13, dadurch gekennzeichnet, daß die Hülse (5) ein nahtloses Präzisionsstahlrohr ist.
